# FASCICULE DE BREVET EUROPEEN

(11) **EP 1 350 893 B1**
(45) Date de publication et mention de la délivrance du brevet: **28.09.2005**
(21) Numéro de dépôt: 02290843.8
(22) Date de dépôt: 05.04.2002
(51) Int. Cl.: E02F 3/20, E02D 17/13, E21C 25/10

(54) **Roue de fraisage, ainsi que fraise excavatrice comprenant au moins deux roues de fraisage**
Fräsrad und Schlitzwandfräse umfassend mindestens zwei Fräsräder
Trench cutting wheel and trench cutter comprising at least two trench cutting wheels

(43) Date de publication de la demande: 08.10.2003
(73) Titulaire: Spie Fondations, 95863 Cergy Pontoise Cédex (FR)
(72) Inventeur: Lamaire, André Julien, 95800 Cergy-Saint-Christophe (FR); Devic-Bassaget, Lucien Boris, 93100 Montreuil (FR)
(74) Mandataire: Doireau, Marc

(56) Documents cités:
- EP-A- 0 253 726
- FR-A- 2 805 552
- US-A- 4 391 472
- US-A- 4 718 731
- US-A- 4 793 732
- US-A- 4 800 967
- US-A- 4 834 197

## Description

L'invention se rapporte à une roue de forage de tranchées dans le sol, ainsi qu'une fraise excavatrice comprenant au moins deux de ces roues.

Une roue excavatrice comprend un bâti en forme d'âme centrale sur lequel, de part et d'autre de l'âme, sont montés des tambours rotatifs portant des dents à leur périphérie pour attaquer le terrain. L'âme centrale permet également le transfert d'énergie hydraulique, par exemple au moteur d'entraînement inclus dans la roue. Une fraise est constituée préférentiellement de deux roues dentées tournant en sens inverse. En fonctionnement, la fraise fore le sol dans un fluide de forage, les gravats formés étant pompés par l'intermédiaire d'une crépine.

En fonctionnement, un saillant non désagrégé se forme entre les tambours, sous la partie de l'âme centrale située en regard du sol. Ce saillant de terrain empêche la progression de la roue, dans les sols particulièrement durs ou visqueux.

Afin d'empêcher la formation de ce saillant, diverses solutions ont été proposées pour réaliser l'attaque du sol sous l'âme centrale.

Un premier type de solution, illustré par le document EP-0 258 122, prévoit une configuration spéciale de la partie de l'âme située en regard du sol. Cependant, cette technique ne permet pas d'attaquer les sols durs et nécessite le remplacement fréquent des parties usées.

D'autres solutions décrites par exemple dans le document EP-0 253 726, prévoient d'incliner les axes des tambours. Ce type de solution fragilise l'âme centrale qui est profilée pour s'adapter à la rotation des tambours inclinés, et l'efficacité du fraisage est fortement réduite.

Des évolutions ont conduit à la réalisation de dents pivotantes entre les tambours de fraisage comme décrit par exemple dans FR-A-2805552 qui divulgue les caractéristiques du préambule de la revendication 1. Mais cette solution entraîne la présence de gravats dans la roue par l'ouverture du moyeu de guidage des dents. La roue est alors endommagée et reste difficile à lubrifier par l'intérieur. De plus, le pivotement de la dent peut être entravé.
L'invention vise à résoudre les inconvénients précités, en proposant une roue de forage et une fraise excavatrice pour creuser des tranchées dans le sol qui soit à la fois fiable et robuste, qui puisse creuser des tranchées dans n'importe quel type de sol, et permette d'atteindre des rendements supérieurs.
Pour ce faire, l'invention prévoit de s'affranchir de l'actionnement mécanique du pivotement des dents en utilisant un fluide hydraulique de transfert d'énergie.

Plus précisément, un premier objet de l'invention concerne un outil de fraisage pour creuser des tranchées dans le sol comprenant une âme présentant une symétrie par rapport à son plan médian, avec une "première" portion apte à être montée sur un bâti de fraise excavatrice et une "seconde" portion destinée à faire face au sol, l'âme comportant, des deux côtés symétriquement par rapport audit plan médian, deux moyeux coaxiaux dont l'axe commun est orienté sensiblement perpendiculairement audit plan médian ainsi que deux roues de fraisage montées sur les moyeux en rotation autour de l'axe, chaque roue de fraisage étant munie à sa périphérie de dents disposées radialement pour creuser le sol, les dents les plus proches de l'âme étant mobiles entre une position de retrait, dans laquelle elles sont maintenues espacées du plan médian au niveau de la première portion, et une position de coupe dans laquelle elles sont sensiblement dans le prolongement de la seconde portion, au moins deux dents mobiles, diamétralement opposées, sont montées pivotantes entre lesdites positions sous l'action de moyens de commande comprenant un circuit hydraulique de transmission d'énergie aux dents pivotantes, de sorte que la dent maintenue en position de retrait transmette, à travers le circuit hydraulique, l'énergie pour maintenir la dent en position de coupe.

L'utilisation d'un circuit hydraulique accroît la robustesse et les capacités de forage de la roue, et permet d'atteindre des rendements supérieurs à ceux habituellement obtenus.

Selon des modes de réalisation particuliers
- le circuit de transmission d'énergie hydraulique est réalisé par une conduite de fluide autonome, formée autour du moyeu et agissant sur chaque dent pivotante par un piston monté sur le tambour en contact mécanique avec la dent, le piston coulissant entre une position saillante dans laquelle il exerce une pression sur la dent pour la faire pivoter et la maintenir en position de coupe, et une position escamotée dans laquelle il est comprimé par la dent en position de retrait, le fluide de la conduite hydraulique transmettant la pression d'un piston à l'autre ;
- les pistons sont montés parallèlement au plan de l'âme ou parallèlement à l'axe commun des moyeux ;
- un accumulateur hydraulique à clapet anti-retour est monté sur le circuit hydraulique afin de compenser les pertes de fluide et rattraper les jeux d'usure ;
- le retrait des dents pivotantes est réalisé par une rampe de dégagement formée sur la portion de l'âme située en regard du bâti supérieur, la rampe présentant de préférence un profil en forme de V.

L'invention a également pour objet une fraise excavatrice pour creuser des tranchées dans le sol, comprenant un nombre pair de roues de forage ci-dessus présentées, les roues étant groupées par deux et montées en rotation opposée en fonctionnement normal.

D'autres caractéristiques et avantages de l'invention apparaîtront à la lecture de la description qui suit, relative à des modes de réalisation, en référence aux figures annexées qui représentent respectivement :
- la figure 1, une vue en coupe transversale d'une roue pour creuser des tranchées dans le sol selon l'invention ;
- la figure 2, est une vue en coupe partielle de la roue selon la ligne II-II de la figure 1 ;
- la figure 3, une vue agrandie selon le cercle III-III de la figure 1, d'une dent mobile en position de retrait en liaison avec un piston monté parallèlement au plan de l'âme ;
- la figure 4, une vue en coupe selon le cercle IV-IV de la figure 1 d'une dent mobile en position de coupe en liaison avec un piston monté parallèlement au plan de l'âme ;
- la figure 5, une vue en coupe d'une variante de réalisation selon la figure 3 dans laquelle le piston est monté perpendiculairement au plan de l'âme ; et
- la figure 6, une vue en coupe d'une variante de réalisation selon la figure 4 dans laquelle le piston est monté perpendiculairement au plan de l'âme.

Sur la figure 1 est représenté une roue 1 pour creuser des tranchées dans le sol par fraisage. Cette roue est destinée à équiper un engin (non représenté) tel qu'une fraise excavatrice à deux roues montées en rotation inversée.

La roue 1 est représentée en position de travail dans une tranchée 2 en cours de réalisation. La roue comprend un bâti 3 fixé à l'engin, une âme 4 présentant une ouverture centrale et une structure à symétrie plane par rapport à un plan médian P s'étendant perpendiculaire au fond 2a de la tranchée, ainsi que deux moyeux 5 coaxiaux d'axe X sensiblement perpendiculaire à l'âme 4 et formés de part et d'autre de celle-ci.

L'âme 4 définit une direction d'extraction E selon laquelle la roue est introduite dans le sol pour creuser la tranchée 2. Les termes « haut », « bas », « supérieur », « inférieur » sont définis par rapport à cette direction.

L'âme comprend une portion haute 4a tournée vers le bâti 3, ainsi qu'une portion basse d'extrémité 4b, tournée vers le fond 2a de la tranchée 2.

La roue 1 comprend également deux tambours 6 portés par les moyeux 5 et entraînés par un moteur (non représenté) inclus dans l'ouverture centrale de l'âme. Les tambours 6 s'étendent de part et d'autre de l'âme 4 et sont montés en rotation autour d'un axe commun sensiblement confondu avec l'axe X des moyeux 5.

Chaque tambour 6 est muni sur sa surface externe 7e, de dents 8 pour creuser le sol. Les dents s'étendent radialement, celles au plus près de l'âme étant référencées 9.

Les dents 8, 9 sont réparties, par exemple en quinconce ou en hélice, pour couvrir sensiblement toute la surface 7 du tambour 6 et travailler le sol de manière uniforme.

Afin de travailler le sol sous l'âme 4 et d'empêcher ainsi la formation d'un saillant au droit de sa partie basse 4b, les dents 9 les plus proches de l'âme 4 sont mobiles par rapport au tambour 6.

Les dents 9 sont mobiles entre une position haute de retrait, dans laquelle elles sont espacées du plan médian P de l'âme 4, et une position basse de coupe, dans laquelle elles sont situées au droit de l'extrémité d'âme 4b.

Comme illustré sur la coupe de la figure 2, deux dents pivotantes 9 sont prévues dans l'exemple non limitatif de réalisation. Ces dents sont montées autour d'un pivot 10, d'axe A sensiblement parallèle à la tangente à la surface du tambour 6 au point de contact selon la direction radiale. Le pivot 10 est monté dans un support 10a solidarisé au tambour.

Sous l'action de moyens de commande, chaque dent 9 peut pivoter entre une position de retrait dans laquelle elle est espacée de l'âme 4 au niveau de la portion supérieure 4a de l'âme en regard du bâti 3, et une position de coupe dans laquelle elle est au droit de sa portion d'extrémité 4b.

Les moyens de commande comprennent des pistons 12 montés coulissant, selon une direction radiale dans le mode de réalisation illustré aux figures 1 à 4, et reliés par une conduite hydraulique 15, illustrée en figure 2. Un accumulateur hydraulique 11 à clapet anti-retour 11a est monté sur le circuit hydraulique afin de compenser les pertes de fluide

Comme cela apparaît en référence aux figures 3 et 4, chaque piston coulisse le long de joints toriques 12a disposés dans un alésage traversant d'un logement 13 emmanché dans la paroi 14 du tambour 6.

Le piston 12 coulisse dans l'alésage 13 d'un sous l'action de la pression transmise par le fluide (une huile dans l'exemple illustré) circulant dans la conduite hydraulique 15 traversant le fond de l'alésage par un orifice 13a, disposé sous le piston. La conduite 15 est formée entre le moyeu 5 et la surface interne 7i du tambour 6, et le piston coulisse entre une position saillante et une position escamotée.

Plus précisément, la dent 9 est formée d'un support 18 et d'un élément de coupe 9a, le support possédant une face latérale 17, sensiblement en regard de l'âme, et une face arrière 19, en regard du tambour.

Dans sa position escamotée (figure 3), le piston 12 est poussé par une rampe 16 profilée en Vé et formée sur la portion de l'âme 4a située en regard du bâti 3. Une face latérale 17 du support 18 de la dent 9 prend appui contre la rampe 16. La dent 9 est alors pivotée en position de retrait.

L'escamotage de la dent 6 en position haute provoque, par transmission de pression à travers la conduite 15, l'éjection radiale du piston 12 en position saillante (figure 4) par rapport à la surface externe 7e du tambour 6. L'éjection du piston 12 fait pivoter la dent 9 vers sa position de coupe au droit de l'extrémité basse 4b de l'âme 4.

Le piston 12 prend appui contre la face arrière 19 du support, en exerçant sur le support 18 une force F. Cette force crée un couple moteur autour du pivot 10, faisant pivoter la dent 9 sous l'âme 4.

Dans un autre mode de réalisation, illustré par les figures 5 et 6, les pistons 12 sont montés coulissant selon une direction axiale, c'est-à-dire dans un alésage pratiqué dans un support 20. Ce support est solidarisé à la face externe du tambour 6 parallèlement à l'axe commun X. Le support 18 présente une avancée 21 formant un logement sur lequel s'appuie le piston 12. Dans ces conditions, la dent 9 tourne autour du pivot 10 entre sa position de retrait (figure 5) par la poussée exercée en appui contre la rampe 16, et sa position de coupe (figure 6) par la poussée exercée par le fluide hydraulique, dans des conditions similaires à celles évoquées ci-dessus en référence aux figures 4 et 5.

Le piston 12 possède avantageusement une tête au moins partiellement sphérique 12b en regard de la dent 9, pour s'adapter à l'inclinaison du support de la dent 9 et en limiter la surface de contact.

L'invention n'est pas limitée aux exemples de réalisation décrits et représentés. Par exemple, le support et l'élément de coupe des dents peuvent ne former qu'un monobloc.

Afin d'éviter l'introduction de gravats dans le tambour, des joints d'étanchéité peuvent être prévus entre la face arrière des supports de dent et la surface externe du tambour.

Par ailleurs, les pistons peuvent être montés inclinés par rapport à l'axe des moyeux selon des angles d'inclinaison qui peuvent également convenir, les dents pivotantes peuvent être dégagées par des moyens autres qu'une rampe, par exemple des plots, des nervures ou toute excroissance adaptée. De plus, toute forme de rampe autre qu'en Vé pourrait convenir si adaptée.

## Revendications

1. Outil de fraisage (1) pour creuser des tranchées dans le sol comprenant :
une âme (4) présentant une symétrie par rapport à son plan médian (P), avec une "première" portion (4a) apte à être montée sur un bâti (3) de fraise excavatrice et une "seconde" portion (4b) destinée à faire face au sol (2a), l'âme (4) comportant, des deux côtés symétriquement par rapport audit plan médian, deux moyeux coaxiaux (5) dont l'axe commun (X) est orienté sensiblement perpendiculairement audit plan médian ainsi que deux roues de fraisage (6) montées sur les moyeux en rotation autour de l'axe (X), chaque roue de fraisage (6) étant munie à sa périphérie de dents (8, 9) disposées radialement pour creuser le sol, les dents (9) les plus proches de l'âme étant mobiles entre une position de retrait, dans laquelle elles sont maintenues espacées du plan médian au niveau de la première portion (4a), et une position de coupe dans laquelle elles sont sensiblement dans le prolongement de la seconde portion (4b), l'outil de fraisage (6, 8, 9) étant **caractérisé en ce qu'**au moins deux dents mobiles (9), diamétralement opposées, sont montées pivotantes (9) entre lesdites positions sous l'action de moyens de commande comprenant un circuit hydraulique (12, 15) de transmission d'énergie aux dents pivotantes (9), de sorte que la dent maintenue en position de retrait transmette, à travers le circuit hydraulique, l'énergie pour maintenir la dent en position de coupe.

2. Outil de fraisage selon la revendication 1, dans lequel le circuit de transmission d'énergie hydraulique est réalisé par une conduite (15) de fluide autonome, formée autour du moyeu (5) et agissant sur chaque dent pivotante (9) par un piston (12) monté sur la roue de fraisage (6) en contact mécanique avec la dent, le piston (12) coulissant entre une position saillante dans laquelle il exerce une pression sur la dent (9) pour la faire pivoter et la maintenir en position de coupe, et une position escamotée dans laquelle il est comprimé par la dent (9) en position de retrait, le fluide de la conduite hydraulique transmettant la pression d'un piston à l'autre.

3. Outil de fraisage selon la revendication 2, dans lequel les pistons sont montés parallèlement au plan (P) de l'âme (4) parallèlement à l'axe commun (X) des moyeux (5).

4. Outil de fraisage selon la revendication 2, dans lequel les pistons sont montés parallèlement à l'axe commun (X) des moyeux (5).

5. Outil de fraisage selon l'une quelconque des revendications précédentes, dans lequel un accumulateur hydraulique (11) à clapet anti-retour (11a) est monté sur le circuit hydraulique afin de compenser les pertes de fluide et rattraper les jeux d'usure.

6. Outil de fraisage selon l'une quelconque des revendications précédentes, dans lequel le retrait des dents pivotantes est réalisé par une rampe de dégagement (16) formée sur la portion de l'âme (4a) située en regard du bâti supérieur.

7. Outil de fraisage selon la revendication précédente, dans lequel la rampe présente un profil en forme de Vé.

8. Fraise excavatrice pour creuser des tranchées dans le sol, comprenant un nombre pair d'outils de fraisage (1) selon l'une quelconque des revendications précédentes, les outils étant groupés par deux et montés en rotation opposée en fonctionnement normal.

## Claims

1. Milling tool (1) for cutting trenches in the ground, comprising:
- a core (4) having symmetry with respect to its mid-plane (P), with a "first" portion (4a) able to be mounted on an excavating cutter frame (3) and a "second" portion (4b) intended to face the ground (2a), the core (4) comprising, on both sides symmetrically with respect to the said mid-plane, two coaxial hubs (5), the common axis (X) of which is oriented substantially perpendicular to the said mid-plane, as well as two milling wheels (6) mounted on the hubs in rotation about the axis (X), each milling wheel (6) being provided at its periphery with teeth (8, 9) disposed radially in order to dig the ground, the teeth (9) closest to the core being able to move between a withdrawn position in which they are kept spaced apart from the mid-plane at the first portion (4a) and a cutting position in which they are substantially in line with the second portion (4b), the milling tool (6, 8, 9) being **characterised in that** at least two diametrically opposed movable teeth (9) are mounted so as to pivot (9) between the said positions under the action of control means comprising a hydraulic circuit (12, 15) for transmitting energy to the pivoting teeth (9), so that the tooth held in the retracted position transmits, through the hydraulic circuit, the energy for holding the tooth in the cutting position.

2. Milling tool according to Claim 1, in which the hydraulic energy transmission circuit is produced by a self-contained fluid conduit (15) formed around the hub (5) and acting on each pivoting tooth (9) through a piston (12) mounted on the milling wheel (6) in mechanical contact with the tooth, the piston (12) sliding between a projecting position in which it exerts pressure on the tooth (9) in order to make it pivot and hold it in the cutting position and a retracted position in which it is compressed by the tooth (9) in the withdrawn position, the fluid in the hydraulic conduit transmitting the pressure from one piston to another.

3. Milling tool according to Claim 2, in which the pistons are mounted parallel to the plane (P) of the core (4) parallel to the common axis (X) of the hubs (5).

4. Milling tool according to Claim 2, in which the pistons are mounted parallel to the common axis (X) of the hubs (5).

5. Milling tool according to any one of the preceding claims, in which a hydraulic accumulator (11) with a non-return valve (11a) is mounted on the hydraulic circuit in order to compensate for fluid losses and to take up clearance due to wear.

6. Milling tool according to any one of the preceding claims, in which the withdrawal of the pivoting teeth is effected by a stepped ramp (16) formed on the portion of the core (4a) situated opposite the top frame.

7. Milling tool according to the preceding claim, in which the ramp has a V-shaped profile.

8. Excavating cutter for digging trenches in the ground, comprising an even number of milling tools (1) according to any one of the preceding claims, the tools being grouped in pairs and mounted for opposite rotation in normal operation.

## Patentansprüche

1. Fräswerkzeug (1) zum Graben von Gräben in den Boden, umfassend:
einen Steg (4), welcher eine Symmetrie bezüglich seiner Mittelebene (P) aufweist, mit einem "ersten" Abschnitt (4a), welcher dazu ausgestaltet ist, an einem Gestell (3) einer Baggerfräse angebracht zu werden, und einem "zweiten" Abschnitt (4b), welcher dazu bestimmt ist, dem Boden (2a) gegenüberzuliegen, wobei der Steg (4) umfasst: zwei bezüglich der Mittelebene symmetrische Seiten, zwei koaxiale Naben (5), deren gemeinsame Achse (X) im Wesentlichen senkrecht zu der Mittelebene ausgerichtet ist, sowie zwei Fräsräder (6), welche auf den Naben zur Rotation um die Achse (X) angebracht sind, wobei jedes Fräsrad (6) zum Graben des Bodens an seinem Umfang mit radial angeordneten Zähnen (8, 9) versehen ist, wobei die dem Steg am nächsten gelegenen Zähne (9) beweglich sind zwischen einer Rückzugsposition, in welcher sie auf Höhe des ersten Abschnitts (4a) von der Mittelebene beabstandet gehalten werden, und einer Schnittposition, in welcher sie im Wesentlichen in der Verlängerung des zweiten Abschnitts (4b) sind, wobei das Fräswerkzeug (6, 8, 9) **dadurch gekennzeichnet ist, dass** wenigstens zwei bewegliche Zähne (9), welche einander diametral gegenüber liegen, schwenkbar (9) zwischen den Positionen unter der Wirkung von Steuermitteln, welche einen Hydraulikkreislauf (12, 15) zur Übertragung von Energie auf die schwenkbaren Zähne (9) umfassen, angebracht sind, so dass der in der Rückzugsposition gehaltene Zahn über den Hydraulikkreislauf die Energie zum Halten des Zahns in der Schnittposition überträgt.

2. Fräswerkzeug nach Anspruch 1, wobei der Hydraulikkreislauf zur Energieübertragung durch eine eigenständige Fluidleitung (15) realisiert ist, welche um die Nabe (5) herum ausgebildet ist und auf jeden schwenkbaren Zahn (9) durch einen Kolben (12) wirkt, welcher an dem Fräsrad (6) in mechanischem Kontakt mit dem Zahn angebracht ist, wobei der Kolben (12) gleitet zwischen einer hervorstehenden Position, in welcher er einen Druck auf den Zahn (9) ausübt, um ihn schwenken zu lassen und ihn in der Schnittposition zu halten, und einer eingefahrenen Position, in welcher er durch den Zahn (9) in der Rückzugsposition komprimiert wird, wobei das Fluid der Hydraulikleitung den Druck eines Kolbens auf den anderen überträgt.

3. Fräswerkzeug nach Anspruch 2, wobei die Kolben parallel zu der Ebene (P) des Stegs (4) parallel zu der gemeinsamen Achse (X) der Naben (5) angebracht sind.

4. Fräswerkzeug nach Anspruch 2, wobei die Kolben parallel zu der gemeinsamen Achse (X) der Naben (5) angebracht sind.

5. Fräswerkzeug nach einem der vorhergehenden Ansprüche, wobei ein Hydraulikdruckspeicher (11) mit einem Rückschlagventil (11a) an dem Hydraulikkreislauf angebracht ist, um Fluidverluste zu kompensieren und Verschleißspiele aufzufangen.

6. Fräswerkzeug nach einem der vorhergehenden Ansprüche, wobei der Rückzug der schwenkbaren Zähne über eine Auslöserrampe (16), welche auf einem gegenüber dem Obergestell gelegenen Abschnitt des Stegs (4a) ausgebildet ist, realisiert ist.

7. Fräswerkzeug nach dem vorhergehenden Anspruch, wobei die Rampe ein Profil in Form eines V aufweist.

8. Baggerfräse zum Graben von Gräben im Boden, umfassend eine gerade Anzahl von Fräswerkzeugen (1) nach einem beliebigen der vorhergehenden Ansprüche, wobei die Werkzeuge zu zweit gruppiert und zur entgegengesetzten Rotation im Normalbetrieb angebracht sind.
